# EUROPÄISCHE PATENTSCHRIFT

(11) **EP 1 839 520 B1**
(45) Veröffentlichungstag und Bekanntmachung des Hinweises auf die Patenterteilung: **26.11.2008**
(21) Anmeldenummer: 07104729.4
(22) Anmeldetag: 23.03.2007
(51) Int. Cl.: A45D 2/00, A45D 20/12

(54) **Haarglättaufsatz für Haartrockner**
Hair straightener attachment for hair dryers
Fer à friser pour sèche-cheveux

(30) Priorität: 27.03.2006 DE 102006014372
(43) Veröffentlichungstag der Anmeldung: 03.10.2007
(73) Patentinhaber: BSH Bosch und Siemens Hausgeräte GmbH, 81739 München (DE)
(72) Erfinder: Hackl, Peter, 65428, Rüsselsheim (DE); Nober, Peter, 54597, Rommersheim (DE); Wuttge, Oliver, 65719, Hofheim (DE)

(56) Entgegenhaltungen:
- WO-A-98/12944
- FR-A1- 2 785 159
- GB-A- 2 148 709
- US-A- 3 065 759
- US-A1- 2004 181 962

## Beschreibung

Die Erfindung betrifft einen Haarglättaufsatz für Haartrockner, umfassend einen Grundkörper und eine daran angeordnete Zufördereinheit, an welcher parallel zueinander ausgerichtete starre Zinken ausgebildet sind.

Um gewellte Haare effektiv glätten zu können, bedarf es eines Luftstroms auf die zunächst gewöhnlich handtuchfeuchten zu glättenden Haare sowie einer gleichzeitigen Zugwirkung. Zur Glättung wird zuerst eine warmer Luftstrom eingesetzt, wobei das gewellte Haar unter Zugwirkung langgezogen und geglättet wird. Anschließend wird ein kalter Luftstrom zur Fixierung eingesetzt.

Haarglättaufsätze für Haartrockner sind im Stand der Technik verschiedentlich bekannt.

So beschreibt beispielsweise die WO98/12944 eine Vorrichtung zum Glätten von Haaren. Diese umfasst einen oberen Körper, der eine wärmeleitende Platte aufweist, sowie einen Kamm und ein Unterteil, mit dem die Vorrichtung auf einem Föhn befestigt werden kann.

Ebenso beschreibt die US 3,065,759 eine Vorrichtung und ein Verfahren zum Glätten von Haaren. Diese Vorrichtung umfasst einen Kamm mit einer Vielzahl von parallelen Zinken, eine Vorrichtung zum Erhitzen der Haare, die sich innerhalb des Kammes befindet, und ein wärmeleitendes rohrförmiges Teil.

Die im Stand der Technik verfügbaren Glättaufsätze für Haartrockner weisen allesamt den Nachteil auf, dass nahe am Kopf liegende Haare oftmals nicht oder nur ungenügend erfasst werden, und dass auch bei Erfassung des Haares durch den Glättaufsatz ein relativ großer Bereich des Haares, von Kopfhaut bis Bürstkörper, nicht entsprechend behandelt wird.

Hiervon ausgehend liegt der vorliegenden Erfindung die Aufgabe zugrunde, einen gegenüber dem Stand der Technik verbesserten Glättaufsatz für Haartrockner bereitzustellen, der insbesondere das nah am Kopf liegende Haar möglichst gut erfasst, und/oder einen möglichst langen Bereich des erfassten Haares, von Kopfhaut bis Bürstkörper, entsprechend behandelt.

Diese Aufgabe wird für einen Haarglättaufsatz für Haartrockner, umfassend einen Grundkörper und eine daran angeordnete Zufördereinheit, an welcher parallel zueinander ausgerichtete starre Zinken ausgebildet sind, dadurch gelöst, dass zwischen den starren Zinken der Zufördereinheit Borsten angeordnet sind.

Durch den erfindungsgemäßen Haarglättaufsatz für Haartrockner werden gegenüber dem Stand der Technik deutlich verbesserte Ergebnisse erzielt.

Die Zufördereinheit hebt eine Haarsträhne an und führt sie auf dem Borstenkörper angeordneten Borsten zu. Die Borsten halten die Haarsträhnen durch Reibung und erzeugen damit die für eine Glättung erforderliche Zugkraft. Somit wird durch eine Kombination von starren Zinken und Borsten eine Reibung ausgeübt, welche die erforderliche Zugkraft auf das zu glättende Haar bewirkt. Vorteilhafte Aus- und Weiterbildungen der Erfindung, welche einzeln oder in Kombination miteinander eingesetzt werden können, sind Gegenstand der Unteransprüche.

So ragen in einer vorteilhaften Ausführungsform die Zinken wenigstens einseitig seitlich über den Grundkörper hinaus. Diese Ausführungsform weist den Vorteil auf, dass die wenigstens einseitig seitlich über den Grundkörper hinausragenden Zinken das Haar fangen und den Borsten zuführen. Dadurch kann es von den Borsten besser gehalten und geglättet werden.

In einer weiteren vorteilhaften Ausführungsform weist der Haarglättaufsatz Zinken auf, die an sich gegenüberliegenden Seiten seitlich über den Grundkörper hinausragen. Diese Ausführungsform ermöglicht es, dass das Haar über einen längeren Bereich geführt wird, und somit die Zugkraft auf das Haar verbessert wird.

Bevorzugt sind zwischen den starren Zinken der Zufördereinheit wenigstens zweierlei Borsten angeordnet, welche eine unterschiedliche Flexibilität aufweisen.

Als vorteilhaft hat es sich erwiesen, wenn die einen Borsten gegenüber den anderen Borsten aus einem weicheren Material gefertigt sind oder umgekehrt. Die Borsten bestehen bevorzugt aus Wildschweinborste und/oder Rosshaar und/oder Polyacryl und/oder Polyethylen und/oder Polypropylen. Diese Materialien haben die besten Ergebnisse hinsichtlich der Haarglättung gezeigt.

In einer bevorzugten Ausführungsform weisen die einen Borsten gegenüber den anderen Borsten einen dünneren Durchmesser auf oder umgekehrt. Die Borsten weisen vorzugsweise einen Durchmesser von 0,1 bis 1,2 mm; bevorzugt 0,15 bis 0,8 mm; besonders bevorzugt 0,2 bis 0,5 mm; und ganz besonders bevorzugt 0,3 mm auf.

In einer weiteren vorteilhaften Ausführungsform sind die einen Borsten gegenüber den anderen Borsten kürzer oder umgekehrt. Die Borsten weisen vorzugsweise eine Länge von 12 bis 20 mm; bevorzugt 14 bis 16 mm auf. Durch diese gemischte Größenverteilung der Borsten wird das Haar in einer besonders vorteilhaften Weise erfasst und gehalten.

Somit bewirken z.B. dicke und/oder harte und insoweit starre Borsten eine Feinführung bzw. Sortierung des Haares. Demgegenüber sorgen dünne und/oder weiche und insoweit flexiblere Borsten für einen Glanz im Haar. Beide Borsten, flexiblere und weniger flexiblere zusammen sorgen bei geeigneter Verteilung für den idealen Zug auf das Haar. Dies bedeutet, dass der Zug weder zu stark ist, was dazu führen könnte, dass das Haar reißt, noch zu schwach ist, was dazu führen könnte, dass das Haar nur ungenügend geglättet wird.

Als vorteilhaft haben sich Borstenmischungen erwiesen, bei denen die dicken und/oder harten und insoweit starren Borsten einen Anteil von 2 bis 30%; bevorzugt 5 bis 25%; und besonders bevorzugt 10% der gesamten Borstenmischung ausmachen.

Es hat sich als vorteilhaft erwiesen wenn die einen Borsten gegenüber den anderen Borsten dichter verteilt sind oder umgekehrt. Die Borsten weisen eine Borstendichte von 200 bis 600 Borsten pro cm²; bevorzugt 300 bis 500 Borsten pro cm²; und besonders bevorzugt 400 Borsten pro cm² auf.

Vorzugsweise werden bei dem Haarglättaufsatz die Borsten durch wenigstens einen Borstenaufsatz gehaltert.

In einer weiteren bevorzugten Ausführungsform ist ein Teil der Borsten auf einem ersten Borstenaufsatz angeordnet, und ein anderer Teil auf einem zweiten Borstenaufsatz, welcher gegenüber dem ersten Bostenaufsatz dergestalt versenkbar ausgebildet ist, dass ein Teil der Borsten in und außer Wirkeingriff gebracht wird. Diese Ausführungsform weist den Vorteil auf, dass die Zahl der Borsten, die mit dem Haar in Kontakt stehen, variiert werden kann. Wird die Zahl der Borsten, die mit dem Haar in Kontakt stehen, erhöht, so bewirkt dies eine Verstärkung der Zugkraft auf das Haar.

Es hat sich als besonders vorteilhaft erwiesen, wenn die Oberfläche der Borstenaufsätze gerundet ausgebildet ist. Ist die Oberfläche der Borstenaufsätze rund, so kann durch Variierung des Eindrehwinkels des Gerätes in das Haar die Zugkraft variiert werden. Durch das Eindrehen vergrößert sich der wirksame Reibwinkel der Bürste. Dadurch wird eine höhere Reibkraft bewirkt, die ein Anwender seinen Bedürfnissen entsprechend über den Einschlingwinkel dosieren kann. Durch eine Variierung des Eindrehwinkels sowie der Zahl der in Wirkeingriff bringbaren Borsten kann die Zugkraft der Bürste sehr individuell auf verschiedene Haarstärken und -dichten eingestellt werden.

Durch den erfindungsgemäßen Haarglättaufsatz für Haartrockner werden gegenüber dem Stand der Technik deutlich verbesserte Ergebnisse hinsichtlich der Haarglättung und Haarpflege erzielt.

Weitere Vorteile und Ausgestaltungen der Erfindung werden im Folgenden anhand von Ausführungsbeispielen sowie unter Bezugnahme auf die beiliegenden Zeichnungen beschrieben.

Darin zeigen schematisch:
- Fig 1: eine perspektivische Darstellung eines Haarglättaufsatzes für Haartrockner von schräg unten;
- Fig. 2: eine perspektivische Darstellung des Haarglättaufsatz nach Fig. 1 von oben;
- Fig. 3: eine schematische Darstellung einer Erfassung einer Haarsträhne durch Borsten des Haarglättaufsatzes;
- Fig. 4: eine schematische Darstellung des Haarglättaufsatzes nach Fig. 3, wobei ein Schlingwinkel verringert wurde;
- Fig. 5: eine schematische Darstellung eines Haarglättaufsatzes, welcher einen ersten Borstenaufsatz und einen zweiten Borstenaufsatz aufweist, wobei die Borsten beider Borstenkörper in Wirkeingriff gebracht sind; und
- Fig. 6: eine schematische Darstellung eines Haarglättaufsatzes, welcher einen ersten Borstenaufsatz und einen zweiten Borstenaufsatz aufweist, wobei die Borsten des zweiten Borstenkörpers außer Wirkeingriff gebracht sind.

Fig. 1 zeigt in einer perspektivischen Darstellung von schräg unten einen Haarglättaufsatz für Haartrockner. Zu erkennen ist eine Zufördereinheit 2, welche starre Zinken 3 aufweist. Zwischen den starren Zinken 3 sind zweierlei Borsten 4a und 4b zu erkennen. Im hinteren Teil des Haarglättaufsatzes ist ein Kupplungsbereich 6 zu erkennen, mittels derer der Haarglättaufsatz z.B. auf einem Haartrockner aufgesetzt werden kann.

Fig. 2 zeigt die Vorrichtung nach Fig. 1 von schräg seitlich. Zu erkennen ist eine Reihe starrer Zinken 3. Zwischen den starren Zinken 3 befinden sich die Borsten 4a und 4b. Auf der Unterseite ist ein Kupplungsbereich 6 zu erkennen, mittels derer der Haarglättaufsatz z.B. auf einem Haartrockner befestigt werden kann.

Fig. 3 zeigt eine schematische Darstellung einer Haarsträhne 7, die von den Borsten 4a und 4b eines festen Grundkörpers 1 erfasst wird. Weiter zu erkennen ist ein Winkel a, der einen Einschlingwinkel der erfassten Haarsträhne 7 symbolisiert. Auf der Unterseite ist schematisch die Zufördereinheit 2 dargestellt.

Fig. 4 zeigt den Haarglättaufsatz nach Fig.3. Im Unterschied zu Fig. 3 ist der Einschlingwinkel des Grundkörpers 1 kleiner. In dieser Stellung wird auf die Haarsträhne 7 eine geringere Zugkraft ausgeübt.

Fig. 5 zeigt eine schematische Querschnittszeichnung des Grundkörpers 1. Zu erkennen ist ein erster Borstenaufsatz 5a sowie ein zweiter Borstenaufsatz 5b. Auf beiden Borstenaufsätzen 5a und 5b sind Borsten 4a und 4b angeordnet. Der zweite Borstenaufsatz 5b ist dabei dem ersten Borstenaufsatz 5a gegenüber in der Weise versenkbar ausgebildet, dass ein Teil der Borsten 4a und 4b in und außer Wirkeingriff gebracht werden kann. Auf der Fig. 5 sind die Borsten 4a und 4b in Wirkeingriff gebracht. In dieser Anordnung weist der Haarglättaufsatz eine maximale Zahl von Borsten 4a und 4b auf.

Fig. 6 zeigt die schematische Querschnittszeichnung von Fig. 5. Im Unterschied zu Fig. 5 ist auf Fig. 6 der zweite Borstenaufsatz 5b dem ersten Borstenaufsatz gegenüber so versenkt, dass die Borsten 4a und 4b außer Wirkeingriff gebracht sind.

Durch den erfindungsgemäßen Haarglättaufsatz für Haartrockner werden gegenüber dem Stand der Technik deutlich verbesserte Ergebnisse hinsichtlich der Haarglättung und Haarpflege erzielt.

### Bezugszeichenliste:

- 1.: Grundkörper
- 2.: Zufördereinheit
- 3.: Starre Zinken
- 4a; 4b: Borsten
- 5a; 5b: Borstenaufsatz
- 6: Kupplungsbereich
- 7: Haarsträhne
- a: Einschlingwinkel

## Patentansprüche

1. Haarglättaufsatz für einen Haartrockner, umfassend einen Grundkörper (1) und eine daran angeordnete Zufördereinheit (2), an welcher parallel zueinander ausgerichtete starre Zinken (3) ausgebildet sind, **dadurch gekennzeichnet, dass** zwischen den starren Zinken (3) der Zufördereinheit (2) Borsten (4) angeordnet sind.

2. Haarglättaufsatz nach Anspruch 1, **dadurch gekennzeichnet, dass** die starren Zinken (3) wenigstens einseitig seitlich über den Grundkörper (1) hinausragen.

3. Haarglättaufsatz nach Anspruch 1 oder 2, **dadurch gekennzeichnet, dass** die starren Zinken (3) an sich gegenüberliegenden Seiten seitlich über den Grundkörper (1) hinausragen.

4. Haarglättaufsatz nach einem der Ansprüche 1 bis 3, **dadurch gekennzeichnet, dass** zwischen den starren Zinken (3) der Zufördereinheit (2) wenigstens zweierlei Borsten (4a, 4b) unterschiedlicher Flexibilität angeordnet sind.

5. Haarglättaufsatz nach Anspruch 4, **dadurch gekennzeichnet, dass** die einen Borsten (4a) gegenüber den anderen Borsten (4b) aus einem weicheren Material, insbesondere aus Wildschweinborste und/oder Rosshaar und/oder Polyacryl und/oder Polyethylen und/oder Polypropylen, gefertigt sind.

6. Haarglättaufsatz nach Anspruch 4 oder 5, **dadurch gekennzeichnet, dass** die einen Borsten (4a) gegenüber den anderen Borsten (4b) einen dünneren Durchmesser aufweisen oder umgekehrt, und einen Durchmesser von 0,1 bis 1,2 mm; bevorzugt 0,15 bis 0,8 mm; besonders bevorzugt 0,2 bis 0,5 mm; und ganz besonders bevorzugt 0,3 mm aufweisen.

7. Haarglättaufsatz nach einem der Ansprüche 4 bis 6, **dadurch gekennzeichnet, dass** die einen Borsten (4a) gegenüber den anderen Borsten (4b) kürzer sind oder umgekehrt und eine Länge von 12 bis 20 mm; bevorzugt 14 bis 16 mm, aufweisen.

8. Haarglättaufsatz nach einem der Ansprüche 4 bis 7, **dadurch gekennzeichnet, dass** die einen Borsten (4a) gegenüber den anderen Borsten (4b) dichter verteilt sind oder umgekehrt und eine Borstendichte von 200 bis 600 Borsten pro cm²; bevorzugt 300 bis 500 Borsten pro cm²; und besonders bevorzugt 400 Borsten pro cm² aufweisen.

9. Haarglättaufsatz nach einem der vorherigen Ansprüche, **dadurch gekennzeichnet, dass** die Borsten (4a, 4b) durch wenigstens einen Borstenaufsatz (5) gehaltert sind.

10. Haarglättaufsatz nach einem der vorherigen Ansprüche, **dadurch gekennzeichnet, dass** ein Teil der Borsten (4a und/oder 4b) auf einem ersten Borstenaufsatz (5a) und ein anderer Teil auf einem zweiten Borstenaufsatz (5b) angeordnet sind, welcher gegenüber dem ersten Bostenaufsatz (5a) dergestalt versenkbar ausgebildet ist, dass ein Teil der Borsten (4a und/oder 4b) in und außer Wirkeingriff bringbar ist.

11. Haarglättaufsatz nach einem der vorherigen Ansprüche, **dadurch gekennzeichnet, dass** die Oberfläche der Borstenaufsätze (5a; 5b) gerundet ausgebildet ist.

## Claims

1. Hair straightening attachment for a hairdrier, comprising a base body (1) and a feeder unit (2), which is arranged thereat and at which rigid tines (3) aligned parallel to one another are formed, **characterised in that** bristles (4) are arranged between the rigid tines (3) of the feeder unit (2).

2. Hair straightening attachment according to claim 1, **characterised in that** the rigid tines (3) project at least at one side laterally beyond the base body (1).

3. Hair straightening attachment according to claim 1 or 2, **characterised in that** the rigid tines project at opposite sides laterally beyond the base body (1).

4. Hair straightening attachment according to any one of claims 1 to 3, **characterised in that** at least two kinds of bristles (4a, 4b) of different flexibility are arranged between the rigid tines (3) of the feeder unit (2).

5. Hair straightening attachment according to claim 4, **characterised in that** the bristles (4a) of one kind are made of softer material by comparison with the bristles (4b) of the other kind, particularly of wild boar bristles and/or horsehair and/or polyacryl and/or polyethylene and/or polypropylene.

6. Hair straightening attachment according to claim 4 or 5, **characterised in that** the bristles (4a) of one kind have a thinner diameter than the bristles (4b) of the other kind or conversely and have a diameter of 0.1 to 1.2 millimetres, preferably 0.15 to 0.8 millimetres, particularly preferably 0.2 to 0.5 millimetres and with particular preference 0.3 millimetres.

7. Hair straightening attachment according to any one of claims 4 to 6, **characterised in that** the bristles (4a) of one kind are shorter by comparison with the bristles (4b) of the other kind or conversely and have a length of 12 to 20 millimetres, preferably 14 to 16 millimetres.

8. Hair straightening attachment according to any one of claims 4 to 7, **characterised in that** the bristles (4a) of one kind are distributed more densely by comparison with the bristles (4b) of the other kind or conversely and have a bristle density of 200 to 600 bristles per square centimetre, preferably 300 to 500 bristles per square centimetre and particularly preferably 400 bristles per square centimetre.

9. Hair straightening attachment according to any one of the preceding claims, **characterised in that** the bristles (4a, 4b) are held by at least one bristle attachment (5).

10. Hair straightening attachment according to any one of the preceding claims, **characterised in that** a part of the bristles (4a and/or 4b) is arranged on a first bristle attachment (5a) and another part is arranged on a second bristle attachment (5b), which is constructed to be lowerable relative to the first bristle attachment (5a) in such a manner that a part of the bristles (4a and/or 4b) can be brought into and out of action.

11. Hair straightening attachment according to any one of the preceding claims, **characterised in that** the surface of the bristle attachments (5a; 5b) is formed to be rounded.

## Revendications

1. Fer à lisser pour sèche-cheveux, comprenant un corps de base (1) et une unité d'amenée (2) disposée dessus, sur laquelle des dents (3) rigides orientées parallèlement entre elles sont formées, **caractérisé en ce que** des poils (4) sont disposés entre les dents (3) rigides de l'unité d'alimentation (2).

2. Fer à lisser selon la revendication 1, **caractérisé en ce que** les dents (3) rigides dépassent latéralement le corps de base (1) au moins sur un côté.

3. Fer à lisser selon la revendication 1 ou 2, **caractérisé en ce que** les dents (3) rigides dépassent latéralement le corps de base (1) sur des côtés qui se font face.

4. Fer à lisser selon l'une quelconque des revendications 1 à 3, **caractérisé en ce qu'**au moins deux types de poils (4a, 4b) de souplesse différente sont disposées entre les dents (3) rigides de l'unité d'amenée (2).

5. Fer à lisser selon la revendication 4, **caractérisé en ce que** les poiles d'un type sont réalisés par rapport à l'autre types de poils (4b) en un matériau plus souple, en particulier à partir de soie de sanglier et/ou de crin et/ou de polyacryle et/ou de polyéthylène et/ou de polypropylène.

6. Fer à lisser selon la revendication 4 ou 5, **caractérisé en ce que** les poils d'un type (4a) présentent par rapport à l'autre type de poils (4b) un diamètre plus mince ou inversement, et présentent un diamètre de 0,1 à 1,2 mm, de préférence de 0,15 à 0,8 mm, avec une préférence particulière de 0,2 à 0,5 mm, et une préférence toute particulière de 0,3 mm.

7. Fer à lisser selon l'une quelconque des revendications 4 à 6, **caractérisé en ce que** les poils d'un type (4a) sont plus courts par rapport à l'autre type de poils (4b) ou inversement et présentent une longueur de 12 à 20 mm, de préférence de 14 à 16 mm.

8. Fer à lisser selon l'une quelconque des revendications 4 à 7, **caractérisé en ce que** les poils d'un type (4a) sont répartis de façon plus dense ou inversement par rapport à l'autre type de poils (4b) et présentent une densité de poils de 200 à 600 poils par cm², de préférence 300 à 500 poils par cm², et avec une préférence particulière de 400 poils par cm².

9. Fer à lisser selon l'une quelconque des revendications précédentes, **caractérisé en ce que** les poils (4a, 4b) sont maintenus par au moins un chapeau pour poils (5).

10. Fer à lisser selon l'une quelconque des revendications précédentes, **caractérisé en ce qu'**une partie des poils (4a et/ou 4b) est disposée sur un premier chapeau de poils (5a) et une autre partie sur un second chapeau pour poils (5b), lequel est réalisé de façon escamotable par rapport au premier chapeau pour poils (5a) de telle sorte qu'une partie des poils (4a et/ou 4b) peut être amenée en prise ou hors prise d'opérationnelle.

11. Fer à lisser selon l'une quelconque des revendications précédentes, **caractérisé en ce que** la surface des chapeaux pour poils (5a ; 5b) est formée de manière arrondie.
